# EUROPÄISCHE PATENTSCHRIFT

(11) **EP 0 850 123 B1**
(45) Veröffentlichungstag und Bekanntmachung des Hinweises auf die Patenterteilung: **17.11.1999**
(21) Anmeldenummer: 96932517.4
(22) Anmeldetag: 13.09.1996
(51) Int. Cl.: B24B 5/04, B24B 5/22

(54) **VORRICHTUNG ZUM SCHLEIFEN VON SPINNZYLINDERN**
DEVICE FOR THE GRINDING OF DRAFTING ROLLS
DISPOSITIF DE RECTIFIAGE DE CYLINDRES D'ETIRAGE

(30) Priorität: 15.09.1995 DE 19534180
(43) Veröffentlichungstag der Anmeldung: 01.07.1998
(73) Patentinhaber: Wolters-Platt GMBH, 40822 Mettmann (DE)
(72) Erfinder: WIEGEL, Norbert, D-40699 Erkrath (DE)
(74) Vertreter: COHAUSZ HANNIG DAWIDOWICZ & PARTNER
(86) Internationale Anmeldenummer: EP9604017
(87) Internationale Veröffentlichungsnummer: WO9710072

(56) Entgegenhaltungen:
- DE-A- 3 226 573
- DE-C- 429 989
- FR-A- 1 194 352

## Beschreibung

Die Erfindung betrifft eine Vorrichtung zum Schleifen von Spinnzylindern mit einer Schleifwalze, an der auf einer Seite des Schleifwalzenmantels ein Spinnzylinder durch einen den Spinnzylinder haltenden automatisch betriebenen Schlitten an den Schleifwalzenmantel heranführbar ist, wobei der Schlitten auf einer Führung gelagert ist.

Zum Schleifen von Spinnzylindern ist es bekannt, die Spinnzylinder an einem automatisch arbeitenden Schlitten zu befestigen, durch den der Spinnzylinder selbsttätig gesteuert der Schleifwalze zugeführt wird. Soll bei dieser bekannten Maschine ein Spinnzylinder von Hand geschliffen werden, so muß der automatisch betätigte Schlitten umgebaut und an dieser Stelle eine manuell betätigbare Vorrichtung aufgebaut werden. Dies ist arbeitsaufwendig.

Aufgabe der Erfindung ist es, eine gattungsgemäße Vorrichtung zum Schleifen von Spinnzylindern derart zu verbessern, daß ohne einen Umbau der Maschine automatisch und manuell Spinnzylinder schleifbar sind.

Diese Aufgabe wird erfindungsgemäß dadurch gelöst, daß an der Schleifwalze auf der der Führung gegenüberliegenden Seite eine zweite Führung befestigt ist, die einen manuell betätigbaren zweiten Schlitten lagert, und daß die Drehrichtung der Schleifwalze umkehrbar ist.

Durch das Anordnen eines zweiten manuell betätigbaren Schlittens auf der dem ersten Schlitten gegenüberliegenden Seite der Schleifwalze ist es für ein manuelles Schleifen nicht mehr erforderlich, den automatisch betriebenen Schlitten umzubauen. Vielmehr kann ein Spinnzylinder sofort von Hand geschliffen werden, wobei nur die Drehrichtung der Schleifwalze durch einen elektrischen Umschalter umgedreht zu werden braucht.

Eine solche Konstruktion ist nicht nur zeitsparend, sondern auch einfach zu bedienen und von einfachem Aufbau. Ein fehlerhafter Umbau wird ausgeschlossen.

Ein Ausführungsbeispiel der Erfindung ist in der Zeichnung dargestellt und wird im folgenden näher beschrieben. Es zeigen:
Figur 1: Eine Seitenansicht der Schleifmaschine und
Figur 2: eine Draufsicht in schematischer Vereinfachung.

Auf der waagerechten Oberseite eines Maschinentisches 1 ist mittig eine Schleifwalze 2 gelagert, die durch einen elektrischen Antriebsmotor 3 in zwei Drehrichtungen antreibbar ist. Unterhalb der mit waagerechter Achse angeordneten Schleifwalze 2 ist eine Absaugeinrichtung 4 befestigt.

Auf der Tischoberseite ist eine erste Schlittenführung 5 angeschraubt, auf der ein erster Schlitten 6 horizontal beweglich gelagert ist, der auf die Schleifwalze 2 automatisch gesteuert zufahrbar und wegfahrbar ist. Am Schlitten 6 sind Spinnzylinder 7 befestigbar, die durch die Schleifwalze 2 geschliffen werden.

Auf der der Schlittenführung 5 gegenüberliegenden Seite der Schleifwalze 2 ist auf der Tischoberseite eine Zweite Schlittenführung 8 angeschraubt, auf der waagerecht verschieblich ein zweiter Schlitten 9 befestigt ist, der auf die Schleifwalze 2 zufahrbar und wegfahrbar ist. Zum Bewegen des Schlittens 9 befindet sich an der Schlittenführung 8 eine Handkurbel 10. Am zweiten Schlitten 9 sind in gleicher Weise Spinnzylinder 7 zum Schleifen befestigbar, die durch manuelle Betätigung der Handkurbel 10 auf die Schleifwalze 2 zugeführt werden.

In der Regel werden mit der Schleifmaschine die Spinnzylinder automatisch durch den automatischen Teil 5, 6 geschliffen. Soll aber ein Spinnzylinder von Hand gesteuert geschliffen werden, so wird der Spinnzylinder 7 am zweiten Schlitten 9 befestigt, die Drehrichtung des Antriebsmotors 3 durch einen Umschalter umgekehrt und danach wird durch die Handkurbel 10 der Spinnzylinder auf die Schleifwalze 2 zugefahren.

## Patentansprüche

1. Vorrichtung zum Schleifen von Spinnzylindern (7) mit einer Schleifwalze (2), an der auf einer Seite des Schleifwalzenmantels ein Spinnzylinder (7) durch einen den Spinnzylinder haltenden automatisch betriebenen Schlitten (6) an den Schleifwalzenmantel heranführbar ist, wobei der Schlitten (6) auf einer Führung (5) gelagert ist, **dadurch gekennzeichnet,** daß an der Schleifwalze (2) auf der der Führung (5) gegenüberliegenden Seite eine zweite Führung (8) befestigt ist, die einen manuell betätigbaren zweiten Schlitten (9) lagert, und daß die Drehrichtung der Schleifwalze umkehrbar ist.

## Claims

1. Device for the grinding of drafting rolls (7) with an emerizing roll (2), at which a drafting roll (7) can be advanced to the emerizing roll casing on the one side thereof by an automatically driven carriage (6) holding the drafting roll, the carriage (6) being mounted on a guiding element (5), **characterized in that** a second guiding element (8) is secured to the emerizing roll (2) on the side opposite the guiding element (5), this second guiding element supporting a hand-driven second carriage (9), and that the direction of rotation of the emerizing roll is reversible.

## Revendications

1. Un dispositif de rectification de cylindres (7) d'étirage doté d'un rouleau (2) de rectification, au niveau duquel un cylindre (7) d'étirage peut être amené contre la gaine du rouleau de rectification, d'un côté du rouleau de rectification, par un chariot (6) portant le cylindre d'étirage et étant actionné de façon automatique, cependant que le chariot (6) est guidé sur un guidage (5), **caractérisé en ce que** un deuxième guidage (8), qui guide un deuxième chariot (9) pouvant être actionné de façon manuelle, est fixé au niveau du rouleau (2) de rectification du côté diamétralement opposé au guidage (5), et que le sens giratoire du rouleau de rectification est réversible.
